# EUROPÄISCHE PATENTSCHRIFT

(11) **EP 0 699 258 B1**
(45) Veröffentlichungstag und Bekanntmachung des Hinweises auf die Patenterteilung: **03.09.1997**
(21) Anmeldenummer: 94915032.0
(22) Anmeldetag: 10.05.1994
(51) Int. Cl.: E04D 1/36, E04D 1/30

(54) **ABDECKBLECHSTREIFEN**
SHEET METAL COVERING STRIPS
TOLE DE COUVERTURE SE PRESENTANT SOUS FORME DE BANDE

(30) Priorität: 17.05.1993 DE 4316437
(43) Veröffentlichungstag der Anmeldung: 06.03.1996
(73) Patentinhaber: BRAAS GMBH, 61440 Oberursel (DE)
(72) Erfinder: HOFMANN, Karl-Heinz, D-35325 Mücke (DE); WOJTALEWICZ, Frank, D-65183 Wiesbaden (DE)
(86) Internationale Anmeldenummer: DE9400559
(87) Internationale Veröffentlichungsnummer: WO9426997

(56) Entgegenhaltungen:
- EP-A- 0 179 385
- DE-A- 3 828 297
- GB-A- 1 251 269
- US-A- 4 449 333
- US-A- 5 115 603

## Beschreibung

Die Erfindung betrifft einen Abdeckstreifen, insbesondere für ein Bauwerk oder dergleichen, wobei der Abdeckstreifen in zumindest einem vorzugsweise in Längsrichtung verlaufenden schmalen Bereich andere Materialeigenschaften als in den angrenzenden Bereichen des Abdeckstreifens aufweist.

Derartige Abdeckstreifen werden beispielsweise zur Abdeckung der Kehlrinne in der Kehle zwischen zwei zusammentreffenden geneigten Flächen eines Daches oder zur Abdeckung der Kanten an einem über die Dachfläche herausragenden Bauteil verwendet. Der zur Abdeckung verwendete Streifen muß den bauseitigen Gegebenheiten entsprechend abgekantet werden. Um eine saubere Biegekante herzustellen ist auf der Baustelle oder in der Werkstatt eine Abkantvorrichtung erforderlich.

Aus DE-A-38 28 297 ist ein Abdeckstreifen bekannt, bei dem zumindest ein vorzugsweise in Längsrichtung verlaufender schmaler Bereich eine geringere Härte und eine höhere Biegbarkeit aufweist als die daran angrenzenden Bereiche des Abdeckstreifens. Der Abdeckstreifen besteht aus einer im wesentlichen steifen, stranggepreßten, profilierten Kunststoffbahn, die über die Querschnittsbreite mittels Koextrusion unterschiedlich härtender Preßmassen erzeugte Bereiche unterschiedlicher Härte und Biegbarkeit aufweist.

Der Erfindung liegt die Aufgabe zugrunde, einen Abdeckstreifen aus Blech zu schaffen, der einfach herstellbar ist, der in einem oder mehreren vorgegebenen im wesentlichen linienförmigen schmalen Bereichen ohne Werkzeug leicht abkantbar und im übrigen steif ist.

Erfindungsgemäß wird diese Aufgabe dadurch gelöst, daß der Abdeckstreifen als Band aus einheitlichem metallischem Rohmaterial, vorzugsweise aus Aluminium, ausgebildet ist, wobei der schmale Bereich ein Gefüge mit geringerer Festigkeit und höherer Bruchdehnung als die angrenzenden Bereiche aufweist.

Der erfindungsgemäße Abdeckstreifen ist besonders gut zur Abdeckung einer Kehlrinne geeignet, wenn zumindest drei in Längsrichtung verlaufende schmale Bereiche mit einem Material mit geringerer Festigkeit und höherer Bruchdehnung als in den übrigen Bereichen vorgesehen sind, und zwar einer in der Längsmitte und je einer benachbart zum jeweiligen Seitenrand. Sofern im Randbereich eine weitere Abkantung erforderlich ist, können zusätzlich weitere in Längsrichtung verlaufende schmale Bereiche mit einem Gefüge mit geringerer Festigkeit und höherer Bruchdehnung als in den übrigen Bereichen vorgesehen sein.

Eine besonders einfache Herstellung ist möglich, wenn in einem Band aus einheitlichem metallischem Rohmaterial durch Kaltverformung bzw. Weichglühen erzeugte Bereiche mit unterschiedlichen Gefügen vorhanden sind, in denen das Blech verschieden leicht abbiegbar ist, wobei die schmalen Bereiche ein Gefüge mit geringerer Festigkeit und höherer Bruchdehnung als die angrenzenden Bereiche aufweisen.

Dies kann dadurch erreicht werden, daß das Metall des Abdeckstreifens außer in einem oder mehreren schmalen Bereichen durch Kaltverformung ein Gefüge mit hoher Festigkeit erhält. Die schmalen Bereiche stellen vorgegebene Biegelinien dar. Der Abdeckstreifen kann in ebener Form geliefert werden, sodaß bei der Lagerung und beim Transport wenig Platz benötigt wird. Eine Abkantung des erfindungsgemäßen Abdeckstreifens ist auf der Baustelle sehr einfach und ohne Abkantwerkzeug durchführbar, indem der Abdeckstreifen entlang der vorgegebenen Biegelinie auf den Rand eines Tisches oder Brettes gelegt wird und der überstehende versteifte Bereich mit der Hand abgebogen wird.

Als einheitliches Rohmaterial zur Herstellung des erfindungsgemäßen Abdeckstreifens ist jedes Metall geeignet, bei dem durch Kaltverformen die Streckgrenze auf wenigstens etwa den doppelten Wert erhöht und die Bruchdehnung auf etwa die Hälfte oder weniger reduziert werden kann.

Als Metall, dessen Gefüge durch Kaltverformung leicht veränderbar ist, eignet sich Aluminium besonders gut. In dem Buch "Werkstoffkunde und Werkstoffprüfung" von Wilhelm Domke, 2.Auflage, Girardet Verlag Essen, sind auf Seite 190 folgende Werte angegeben:

| Zustand | kaltverformt | | weichgeglüht | |
|---|---|---|---|---|
| Reinheitsgrad [%] | 99,98 | 99,5 | 99,98 | 99,5 |
| Zugfestigkeit [kp/mm²] | 11...14 | 13...18 | 4... 7 | 7... 9 |
| Streckgrenze [kp/mm²] | 10...13 | 10...15 | 1,5..4 | 2... 4 |
| Brinellhärte [kp/mm²] | 25...30 | 33...40 | 15...19 | 18...23 |
| Bruchdehnung [%] | 5... 4 | 8... 4 | 55...30 | 35...30 |

Aus dieser Tabelle ist zu ersehen, daß weichgeglühtes Aluminium gegenüber kaltverformtem Aluminium eine Zugfestigkeit von weniger als der Hälfte, eine Streckgrenze von weniger als einem Drittel, eine Brinellhärte von etwa der Hälfte und eine Bruchdehnung von mehr als dem Siebenfachen aufweist.

Eine besonders gute Witterungsbeständigkeit wird erreicht, wenn zumindest auf der Oberseite des Abdeckstreifens eine korrosionsschützende Schicht vorgesehen ist. Die Schicht kann aus Farbe oder Kunststoff bestehen, auch Brünieren ist möglich. Wenn der Abdeckstreifen aus Aluminium besteht, kann die Oberfläche eloxiert sein.

Ein beschichteter Abdeckstreifen kann im Dachbereich universell eingesetzt werden, wenn Oberseite und Unterseite verschiedenfarbig beschichtet sind, so daß auf der Baustelle die Abkantung so ausgeführt werden kann, daß die zur Farbe der Dacheindeckung passend gefärbte Seite oben zu liegen kommt.

Zur Herstellung des Abdeckstreifens kann einerseits als Rohmaterial kaltverformtes Metallblech eingesetzt werden, welches einen oder mehrere schmale Bereiche mit einem durch gezielte Erwärmung erzeugten Gefüge mit geringerer Festigkeit und höherer Bruchdehnung aufweist. Bei kaltverformtem Aluminium kann eine Gefügeveränderung durch eine Erwärmung auf 300°C bis 460°C erreicht werden. Es versteht sich, daß der ein Gefüge mit verminderter Festigkeit enthaltende Bereich möglichst schmal ausgebildet sein muß. Dies ist beispielsweise dadurch erreichbar, daß die Erwärmung durch eine Flamme, durch Strahlung, durch elektrische Widerstandsheizung, induktive Heizung oder durch Plasma erfolgt. Die Erwärmung durch Strahlung kann beispielsweise mit Laserstrahlen oder Elektronenstrahlen erfolgen.

Andererseits kann auch das Rohmaterial des Abdeckstreifens weiches Metallblech sein, das in an einen oder mehrere schmale Bereiche angrenzenden breiten Bereichen ein durch Kaltverformung erzeugtes Gefüge mit erhöhter Festigkeit aufweist. In diesem Fall erfolgt die Kaltverformung nicht über die gesamte Breite des Rohmaterialbandes sondern nur partiell.

Bei der Kaltverformung, beispielsweise durch Walzen, Pressen oder Prägen, erfolgt meist auch eine wenn auch nur geringe Vergrößerung der kaltverformten Fläche. Dadurch ergeben sich gegenüber den nicht nachbehandelten schmalen Bereichen Spannungen, die zu einer unebenen verbeult erscheinenden Oberfläche führen.

Die Vergrößerung der Fläche kann durch entsprechende Profilierung der Oberfläche ausgeglichen werden, wenn der Abdeckstreifen im wesentlichen in Querrichtung verlaufende Sicken aufweist und in dem oder den schmalen Bereichen im wesentlichen flach ausgebildet ist. Dies kann dadurch erreicht werden, daß nur in den zu versteifenden Bereichen des ursprünglich flachen Abdeckstreifens mit Prägestempeln oder mit Profilwalzen Sicken eingeprägt werden. Als Rohmaterial für den Abdeckstreifen eignet sich weiches Aluminium besonders gut, insbesondere mit einer Dicke von weniger als 1 mm. Beim Einprägen der Sicken wird weiches Aluminium infolge von Gefügeveränderung gehärtet, so daß die Versteifung sowohl durch diese als auch zusätzlich noch durch die Formgebung erzielt wird.

Bei einem für die Abdeckung einer Kehlrinne verwendeten Abdeckstreifen wird Regenwasser besonders gut zur Längsmitte geleitet, wenn die Sicken in der Draufsicht gesehen pfeilförmig zur Längsmitte angeordnet sind. Der Spitzenwinkel der fischgrätenartig angeordneten Sicken sollte etwa 120° bis 140° betragen.

Die Sicken können ein im Längsschnitt sägezahnförmiges Profil aufweisen. Bei Verlegung des Abdeckstreifens auf einem Dach werden die kurzen Abschnitte des Profils zur Traufe hin abfallend angeordnet, so daß die Oberfläche eine Art Treppe bildet, auf der Regenwasser gut abfließen kann.

Die Steifigkeit kann erhöht werden, wenn die Sicken ein im Längsschnitt trapezförmiges Profil aufweisen. Die Sicken können abwechselnd zur Ober- und zur Unterseite geprägt sein, so daß sich ein im Längsschnitt etwa wellenförmiges Profil ergibt.

Eine besonders hohe Steifigkeit wird erreicht, wenn die Sicken aneinandergrenzend angeordnet sind und der Trapezwinkel weniger als 45°, die Tiefe des Profils weniger als 5 mm, vorzugsweise etwa 3 mm, und der Sickenabstand weniger als 50 mm, vorzugsweise etwa 16 mm beträgt.

Eine beidseitige Anwendung des Abdeckstreifens ist möglich, wenn die schmalen Bereiche in der Höhenlage mittig zur Profilierung angeordnet sind.

Wenn zusätzlich zu einem mittleren schmalen Bereich nahe den Seitenrändern ein oder zwei weitere schmale Bereiche mit einem Gefüge mit geringerer Festigkeit und höherer Bruchdehnung als in den übrigen Bereichen des Abdeckstreifens vorgesehen sind, so ist eine gemeinsame Abkantung zweier aufeinander liegender Abdeckstreifen im Bereich der Überlappung besonders leicht möglich, wenn die seitlichen schmalen Bereiche eine Breite von wenigstens 10 mm aufweisen.

In der Zeichnung sind zwei bevorzugte Ausführungsbeispiele der Erfindung dargestellt, die im folgenden näher erläutert werden.

Es zeigt
- Fig. 1: einen Ausschnitt eines erfindungsgemäßen Abdeckstreifens zur Abdeckung einer Kehlrinne in der Draufsicht,
- Fig. 2: einen mit Kunststoff beschichteten Abdeckstreifen entsprechend Fig. 1 in einer Kehlrinne eines Daches in perspektivischer Ansicht in einer ersten Einbausituation,
- Fig. 3: einen mit Kunststoff beschichteten Abdeckstreifen entsprechend Fig. 1 in einer Kehlrinne eines Daches in perspektivischer Ansicht in einer zweiten Einbausituation und
- Fig. 4: einen Ausschnitt eines zweiten erfindungsgemäßen Abdeckstreifens in profilierter Ausführung zur Abdeckung einer Kehlrinne in der Draufsicht.

In Fig. 1 ist ein Ausschnitt eines erfindungsgemäßen Abdeckstreifens 10 zur Abdeckung einer Kehlrinne in der Draufsicht dargestellt. Der Abdeckstreifen 10 besteht aus kaltgewalztem Aluminium mit einer Reinheit von 99,5%. Der Abdeckstreifen 10 ist 2000 mm lang, 500 mm breit und 0,7 mm dick. In seiner Längsmitte weist der Abdeckstreifen 10 einen sich über die gesamte Länge erstreckenden schmalen Bereich 12 auf, dessen Material ein Gefüge mit verminderter Festigkeit enthält. Außerdem sind je zwei ebenfalls in Längsrichtung verlaufende ein Gefüge mit verminderter Festigkeit enthaltende schmale seitliche Bereiche 14 und 16 sowie 18 und 20 im Abstand von 27 mm bzw. von 17,5 mm von den Längsrändern 22 und 24 angeordnet, um ein leichtes Abkanten bei der Montage zu ermöglichen. Die ein Gefüge mit verminderter Festigkeit enthaltenden schmalen Bereiche 12, 14, 16, 18 und 20 sind etwa 5 mm breit. In den übrigen den größten Teil der Fläche einnehmenden breiten Bereichen 26, 28, 30, 32, 34 und 36 besitzt das Material ein Gefüge mit dem ursprünglichen durch Kaltwalzen erzeugten Gefüge mit hoher Festigkeit.

In Fig. 2 ist ein dem Abdeckstreifen 10 aus Fig. 1 entsprechender Abdeckstreifen 110 dargestellt, der auf seiner Oberseite mit einer Kunststoffschicht 111 beschichtet ist. In seiner Längsmitte ist der Abdeckstreifen 110 in einem ein Gefüge mit verminderter Festigkeit enthaltenden schmalen Bereich 112 in einem einer Kehlrinne eines Daches entsprechenden Winkel nach oben abgekantet. Der Abdeckstreifen 110 ist an im Abstand von 27 mm parallel zu seinen Längsrändern 122 bzw. 124 verlaufenden ein Gefüge mit verminderter Festigkeit enthaltenden seitlichen schmalen Bereichen 114 und 116 etwa rechtwinklig nach oben hin abgekantet und an im Abstand von 17,5 mm parallel zu seinen Längsrändern 122 bzw. 124 verlaufenden ein Gefüge mit verminderter Festigkeit enthaltenden randnahen schmalen Bereichen 118 und 120 etwa rechtwinklig nach außen hin abgekantet. Die Randbereiche 134, 136 sind auf parallel zur Kehle montierten Latten 138, 140 aufgelegt, gemäß den Fachregeln mit Haftklammern befestigt und von Dacheindeckungsplatten 142, 144 überdeckt.

In Fig. 3 ist ein dem Abdeckstreifen 10 aus Fig. 1 entsprechender Abdeckstreifen 210 dargestellt, der auf seiner Oberseite mit einer Kunststoffschicht 211 beschichtet ist. In seiner Längsmitte ist der Abdeckstreifen 210 in einem ein Gefüge mit verminderter Festigkeit enthaltenden schmalen Bereich 212 in einem einer Kehlrinne eines Daches entsprechenden Winkel nach oben abgekantet. Der Abdeckstreifen 210 ist an im Abstand von 27 mm parallel zu seinen Längsrändern 222 bzw. 224 verlaufenden ein Gefüge mit verminderter Festigkeit enthaltenden seitlichen schmalen Bereichen 214 und 216 um 180° parallel zur Oberseite umgekantet und an im Abstand von 17,5 mm parallel zu seinen Längsrändern 222 bzw. 224 verlaufenden ein Gefüge mit verminderter Festigkeit enthaltenden randnahen schmalen Bereichen 218 und 220 um etwa 45° nach oben hin abgekantet. Die umgekanteten Bereiche 230, 232 sind gemäß den Fachregeln mit Haftklammern auf die Kehle bildenden Bohlen 238, 240 befestigt und von Dacheindeckungsplatten 242, 244 überdeckt.

In Fig. 4 ist ein Ausschnitt eines erfindungsgemäßen Abdeckstreifens 310 in profilierter Ausführung zur Abdeckung einer Kehlrinne in der Draufsicht dargestellt. Der Abdeckstreifen 310 besteht aus ursprünglich weichem Aluminiumblech von 0,7 mm Dicke mit einer Reinheit von 99,5%. Der Abdeckstreifen 310 ist 2000 mm lang und 500 mm breit. In seiner Längsmitte weist der Abdeckstreifen 310 einen mittleren flachen schmalen Bereich 312 von 5 mm Breite auf, der sich über die gesamte Länge erstreckt. Außerdem ist je ein ebenfalls in Längsrichtung verlaufender flacher seitlicher schmaler Bereich 314 und 316 im Abstand von 27 mm vom benachbarten Längsrand 318 bzw. 320 angeordnet, um ein leichtes Abkanten bei der Montage zu ermöglichen. Die seitlichen schmalen Bereiche 314 und 316 sind etwa 12 mm breit. Zwischen den schmalen Bereichen 312, 314 und 316 sowie zu den Längsrändern 318, 320 hin sind trapezförmig profilierte Bereiche 326, 328, 330 und 332 angeordnet, deren Material gegenüber den schmalen Bereichen 312, 314 und 316 ein durch Kaltverformen beim Profilieren erzeugtes Gefüge mit höherer Festigkeit aufweist. In diesen profilierten Bereichen 326, 328, 330 und 332 besitzt der Abdeckstreifen 310 ein Profil mit einem Trapezwinkel von 45°, einer Tiefe des Profils von 3 mm und einem Sickenabstand von 16 mm.

## Patentansprüche

1. Abdeckstreifen (10; 110; 210; 310), insbesondere für ein Bauwerk oder dergleichen, wobei der Abdeckstreifen (10; 110; 210; 310) in zumindest einem vorzugsweise in Längsrichtung verlaufenden schmalen Bereich (12; 112; 212; 312) andere Materialeigenschaften als in den angrenzenden Bereichen (26, 28; 126, 128; 226, 228; 326, 328) des Abdeckstreifens (10; 110; 210; 310) aufweist,
**dadurch gekennzeichnet,**
daß der Abdeckstreifen (10; 110; 210; 310) als Band aus einheitlichem metallischem Rohmaterial, vorzugsweise aus Aluminium, ausgebildet ist, wobei der schmale Bereich (12, 14, 16; 112, 114, 116; 212, 214, 216; 312, 314, 316) ein Gefüge mit geringerer Festigkeit und höherer Bruchdehnung als die angrenzenden Bereiche (26, 28; 126, 128; 226, 228; 326, 328) aufweist.

2. Abdeckstreifen nach Anspruch 1,
**dadurch gekennzeichnet,**
daß zumindest drei in Längsrichtung verlaufende schmale Bereiche (12, 14, 16; 112, 114, 116; 212, 214, 216; 312, 314, 316) mit einem Material von geringerer Festigkeit und höherer Bruchdehnung vorgesehen sind.

3. Abdeckstreifen nach Anspruch 1 oder 2,
**dadurch gekennzeichnet,**
daß zumindest auf der Oberseite des Abdeckstreifens (110, 210) eine korrosionsschützende Schicht (111 bzw. 211) vorgesehen ist.

4. Abdeckstreifen nach einem der Ansprüche 1 bis 3,
**dadurch gekennzeichnet,**
daß Oberseite und Unterseite des Abdeckstreifens (10; 110; 210; 310) verschiedenfarbig beschichtet sind.

5. Abdeckstreifen nach einem der Ansprüche 1 bis 4,
**dadurch gekennzeichnet,**
daß das Rohmaterial des Abdeckstreifens (10; 110; 210) kaltverformtes Metallblech ist, das einen oder mehrere schmale Bereiche (12, 14, 16; 112, 114, 116; 212, 214, 216) mit einem durch gezielte Erwärmung erzeugten Gefüge mit geringerer Festigkeit und höherer Bruchdehnung aufweist.

6. Abdeckstreifen nach einem der Ansprüche 1 bis 4,
**dadurch gekennzeichnet,**
daß das Rohmaterial des Abdeckstreifens (310) weiches Metallblech ist, das in an einen oder mehrere schmale Bereiche (312, 314, 316) angrenzenden breiten Bereichen (326, 328, 330, 332) ein durch Kaltverformung erzeugtes Gefüge mit erhöhter Festigkeit aufweist.

7. Abdeckstreifen nach einem der Ansprüche 1 bis 6,
**dadurch gekennzeichnet,**
daß der Abdeckstreifen (310) in den breiten Bereichen (326, 328, 330, 332) im wesentlichen in Querrichtung verlaufende Sicken aufweist und in dem oder den schmalen Bereichen (312, 314, 316) im wesentlichen flach ausgebildet ist.

8. Abdeckstreifen nach Anspruch 7,
**dadurch gekennzeichnet,**
daß die Sicken in der Draufsicht gesehen pfeilförmig zur Längsmitte angeordnet sind.

9. Abdeckstreifen nach Anspruch 7 oder 8,
**dadurch gekennzeichnet,**
daß die Sicken ein im Längsschnitt sägezahnförmiges Profil aufweisen.

10. Abdeckstreifen nach Anspruch 7 oder 8,
**dadurch gekennzeichnet,**
daß die Sicken ein im Längsschnitt trapezförmiges Profil aufweisen.

11. Abdeckstreifen nach Anspruch 10,
**dadurch gekennzeichnet,**
daß die Sicken aneinandergrenzend angeordnet sind und daß der Trapezwinkel weniger als 45°, daß die Tiefe des Profils weniger als 5 mm, vorzugsweise etwa 3 mm, und daß der Sickenabstand weniger als 50 mm, vorzugsweise etwa 16 mm beträgt.

12. Abdeckstreifen nach einem der Ansprüche 7 bis 11,
**dadurch gekennzeichnet,**
daß die schmalen Bereiche (312, 314, 316) in der Höhenlage mittig zur Profilierung angeordnet sind.

## Claims

1. Sheet metal covering strips (10; 110; 210; 310) especially for a construction or the like, the sheet metal covering strips showing (10; 110; 210; 310) in at least one narrow area, extending preferably in the longitudinal direction, other material qualities than in the areas (26, 28; 126, 128; 226, 228; 326, 328) adjacent to the sheet metal covering strips (10; 110; 210; 310),
**characterized in** that the sheet metal covering strips (10; 110; 210; 310) have the shape of a ribbon of homogeneous metallic raw material, preferably of aluminum, the narrow areas (12, 14, 16; 112, 114, 116; 212, 214, 216; 312, 314, 316) showing a structure with less resistance and higher breaking elongation than the adjacent areas (26, 28; 126, 128; 226, 228; 326, 328).

2. Sheet metal covering strips according to claim 1,
**characterized in** that
at least three narrow areas extending in the longitudinal direction (12, 14, 16; 112, 114, 116; 212, 214, 216; 312, 314, 316) are provided for with a material of less resistance and higher breaking elongation.

3. Sheet metal covering strips according to claim 1 or 2,
**characterized in** that
at least on the upper side of the sheet metal covering strips (110, 210) an anticorrosive coat (111 resp. 211) is provided for.

4. Sheet metal covering strips according to one of claims 1 to 3,
**characterized in** that
the upper side and the lower side of the sheet metal covering strips (10; 110, 210; 310) are coated in different colours.

5. Sheet metal covering strips according to one of claims 1 to 4,
**characterized in** that
the raw material of the sheet metal covering strips (10; 110; 210) is a cold formed sheet metal which shows one or several narrow areas (12, 14, 16; 112, 114, 116; 212, 214, 216; 312, 314, 316) with a structure produced by well-aimed heating with less resistance and higher breaking elongation.

6. Sheet metal covering strips according to one of claims 1 to 4,
**characterized in** that
the raw material of the sheet metal covering strips (310) is of soft sheet metal and shows a structure with higher resistance, produced by cold forming, in wider areas (326, 328, 330, 332) adjacent to one or several narrow areas (312, 314, 316).

7. Sheet metal covering strips according to one of claims 1 to 6,
**characterized in** that
the sheet metal covering strip (310) shows beads extending essentially in the transverse direction in the wide areas (326, 328, 330, 332) and in that it is essentially flatshaped in the narrow area(s) (312, 314, 316).

8. Sheet metal covering strips according to claim 7,
**characterized in** that
seen from the top, the beads are arranged arrow-shaped towards the longitudinal center.

9. Sheet metal covering strips according to claim 7 or 8,
**characterized in** that
the beads show a serrated profile in the longitudinal section.

10. Sheet metal covering strips according to claim 7 or 8,
**characterized in** that
the beads show a trapezoidal profile in the longitudinal section.

11. Sheet metal covering strips according to claim 10,
**characterized in** that
the beads are arranged adjacent to each other and that the trapezoidal angle amounts to less than 45°, that the depth of the profile amounts to less than 5 mm, preferably to 3 mm, and that the beads interval amounts to less than 50 mm, preferably to about 16 mm.

12. Sheet metal covering strips according to one of claims 7 to 11,
**characterized in** that
in the height, the narrow areas (312, 314, 316) are centered with respect to the profile.

## Revendications

1. Bande de couverture (10; 110; 210; 310), en particulier pour une construction ou autre semblable, la bande de couverture (10; 110; 210; 310) présentant dans au moins une zone étroite (12; 112; 212; 312), s'étendant de préférence longitudinalement, d'autres qualités de matériau que dans les zones adjacentes (26, 28; 126, 128; 226, 228; 326, 328) à la bande de couverture,
**caractérisée en ce que**
la bande de couverture (10; 110; 210; 310) a la forme d'une bande en matériau brut métallique homogène, de préférence en aluminium, la zone étroite (12, 14, 16; 112, 114, 116; 212, 214, 216; 312, 314, 316) présente une texture de résistance moindre et d'allongement à la rupture plus grand que dans les zones adjacentes (26, 28, 126, 128,: 226, 228; 326, 328).

2. Bande de couverture selon la revendication 1,
**caractérisée en ce que**
au moins trois zones étroites s'étendant longitudinalement (12, 14, 16; 112, 114, 116; 212, 214, 216; 312, 314, 316) sont prévues avec un matériau de résistance moindre et d'allongement à la rupture plus grand.

3. Bande de couverture selon la revendication 1 ou 2,
**caractérisée en ce que**
au moins sur le dessus de la bande de couverture (110, 210) une couche de protection anticorrosive (111 et 211) est prévue.

4. Bande de couverture selon l'une des revendications 1 à 3,
**caractérisée en ce que**
le dessus et le dessous de la bande de couverture (10; 110; 210; 310) sont enduits d'une couche de couleur différente.

5. Bande de couverture selon l'une des revendications 1 à 4,
**caractérisée en ce que**
le matériau brut de la bande de couverture (10; 110; 210) est de la tôle déformée à froid présentant une ou plusieurs zones étroites (12, 14, 16; 112, 114, 116; 212, 214, 216) d'une texture produite par réchauffement précis, de résistance moindre et d'allongement à la rupture plus grand.

6. Bande de couverture selon l'une des revendications 1 à 4,
**caractérisée en ce que**
le matériau brut de la bande de couverture (310) est de la tôle souple présentant une texture produite par déformation à froid d'une résistance plus élevée dans des zones larges (326, 328, 330, 332) adjacentes à une ou plusieurs zones étroites (312, 314, 316).

7. Bande de couverture selon l'une des revendications 1 à 6,
**caractérisée en ce que**
la bande de couverture (310) présente des moulures s'étendant essentiellement en direction transversale dans les zones larges (326, 328, 330, 332) et est de forme essentiellement plate dans la ou les zones étroites (312, 314, 316).

8. Bande de couverture selon la revendication 7,
**caractérisée en ce que**
les moulures, vues de dessus, sont disposées en forme de flèches orientées vers le milieu longitudinal.

9. Bande de couverture selon la revendication 7 ou 8,
**caractérisée en ce que**
les moulures présentent un profil en dent de scie en coupe longitudinale.

10. Bande de couverture selon la revendication 7 ou 8,
**caractérisée en ce que**
les moulures présentent un profil trapézoidal en coupe longitudinale.

11. Bande de couverture selon la revendication 10,
**caractérisée en ce que**
les moulures sont disposées de façon à être adjacentes les unes aux autres et que l'angle de trapèze est inférieur à 45°, que la profondeur du profil est inférieure à 5 mm, c'est-à-dire de préférence de 3 mm environ, et que l'écart entre les moulures est inférieur à 50 mm, c'est-à-dire de préférence de 16 mm.

12. Bande de couverture selon l'une des revendications 7 à 11,
**caractérisée en ce que**
les zones étroites (312, 314, 316), en hauteur, sont disposées en position axiale par rapport au profilage.
